# FASCICULE DE BREVET EUROPEEN

(11) **EP 0 557 661 B1**
(45) Date de publication et mention de la délivrance du brevet: **10.01.1996**
(21) Numéro de dépôt: 92400514.3
(22) Date de dépôt: 27.02.1992
(51) Int. Cl.: G07F 17/42, G07B 3/04

(54) **Dispositif distributeur d'objets portatifs et procédé de mise en place d'un dispositif conteneur dans un tel dispositif distributeur**
Ausgabevorrichtung für tragbare Gegenstände und Verfahren zum Einbauen eines Behälters in eine solche Ausgabevorrichtung
Dispenser for portable objects and method for installing a container in such a dispenser

(43) Date de publication de la demande: 01.09.1993
(73) Titulaire: DASSAULT AUTOMATISMES ET TELECOMMUNICATIONS, F-78370 Plaisir (FR)
(72) Inventeur: Malot, Jean, F-95520 Herblay (FR)
(74) Mandataire: Plaçais, Jean-Yves

(56) Documents cités:
- EP-A- 0 241 342
- FR-A- 2 284 934
- FR-A- 2 673 304

## Description

L'invention se rapporte au domaine des objets portatifs utilisés pour le paiement d'une transaction ou l'accès à un service.

Dans son Brevet français No 86 00511, publié sous le No 2 592 975, la Demanderesse a proposé un distributeur automatique dans lequel des télécartes sont reliées entre elles par une bande d'emballage souple stockée en paravent par pliage le long des lignes d'affaiblissement transversales disposées respectivement entre deux cartes consécutives contenues dans la bande d'emballage. Un dispositif de sectionnement est prévu pour sectionner la bande d'emballage le long d'une ligne d'affaiblissement et permettre, après le sectionnement, le transfert vers une fente de sortie du tronçon de bande ainsi découpée contenant la carte à distribuer. Le transfert est assuré par des courroies crantées superposées s'enroulant chacune en circuit fermé sur deux galets d'extrémités.

L'emballage des télécartes confère un début de protection contre la vente frauduleuse de télécartes non authentiques dans la mesure où il est recommandé à l'usager de n'acheter que des télécartes sous emballage.

Toutefois, l'emballage des télécartes n'apporte pas de solution satisfaisante au problème du vol de télécartes lors de leur acheminement du fabricant au dispositif distributeur et lors de leur mise en place dans ledit distributeur. En effet, les télécartes sous emballage qui sont volées lors de ces opérations peuvent encore être utilisables sans danger de poursuite pour les voleurs.

En outre, l'exploitation de ce genre de distributeur a l'inconvénient d'être lourde et coûteuse à cause de la maintenance des opérations nécessaires à son fonctionnement, notamment l'emballage des télécartes dans la bande d'emballage, la mise en place de la bande d'emballage dans le distributeur, le sectionnement de la bande d'emballage et le transfert des tronçons de la bande d'emballage contenant les cartes à distribuer.

L'invention remédie à ces inconvénients.

Un premier but de l'invention est de conférer un degré de sécurité élevé à la mise en place de conteneur d'objets portatifs dans le dispositif distributeur.

Un second but de l'invention est de fournir un dispositif distributeur automatique d'objets portatifs dont l'exploitation est simple et peu coûteuse.

Un autre but de l'invention est de conférer un degré de sécurité élevé contre le vol d'objets portatifs pendant l'exploitation du dispositif distributeur.

Un autre but de l'invention est de fournir un dispositif distributeur d'objets portatifs bénéficiant de protections contre les agressions de toutes sortes ainsi que le vandalisme.

Enfin, un autre but de l'invention est de fournir un dispositif distributeur propre à distribuer plusieurs types d'objets portatifs.

L'invention porte sur un dispositif distributeur automatique d'objets portatifs, comprenant, dans une armoire, au moins une unité de distribution propre à distribuer des objets portatifs, un à un, vers l'extérieur de l'armoire.

De façon connue (FR-A-2 284 934), l'unité de distribution est destinée à loger un dispositif conteneur dans lequel est empilée une pile d'objets portatifs, ledit dispositif conteneur étant formé de deux coquilles assemblées l'une à l'autre selon un assemblage indémontable sans casse définissant à l'une des extrémités du dispositif conteneur une fente transversale de sortie pour les objets portatifs qui est normalement obstruée par des moyens d'obstruction prédéterminés, le dispositif conteneur étant mis en place dans l'unité de distribution seulement dans le cas où ledit dispositif conteneur vérifie une condition prédéterminée relative à l'intégrité de l'assemblage et des moyens d'obstruction.

Selon une caractéristique importante de l'invention, la fente est obstruée par des moyens formant témoin cassable (et non pas une chicane comme mentionné dans le document FR-A-2 284 934), ce qui permet de conférer un degré de sécurité élevé à la mise en place dudit dispositif conteneur dans l'unité de distribution.

Selon un mode de réalisation préféré de l'invention, l'unité de distribution comprend :
- une platine support propre à supporter sensiblement verticalement le dispositif conteneur dans lequel est empilée sensiblement verticalement la pile d'objets portatifs ;
- des moyens de fixation propres à fixer sur la platine support de manière verrouillée, l'extrémité fendue du dispositif conteneur ;
- des moyens de casse propres à casser les moyens formant témoin lorsque ladite extrémité fendue du dispositif conteneur est fixée sur ladite platine support ; et
- des moyens d'extraction, mobiles en translation sensiblement horizontale, propres à pénétrer dans la fente transversale de sortie pour dépiler les objets portatifs un à un sensiblement horizontalement et les amener à l'extérieur de l'armoire.

Selon un autre mode de réalisation préféré de l'invention, l'unité de distribution comprend en outre :
- des moyens de détection propres à détecter l'absence d'objet portatif dans le dispositif conteneur ; et
- des moyens de déverrouillage propres à déverrouiller les moyens de fixation en l'absence d'objet portatif dans ledit conteneur, ce qui permet de libérer le dispositif conteneur de la platine support seulement lorsque ledit dispositif conteneur est vide.

En pratique, les moyens de fixation comprennent une pluralité de pattes en forme de crochets faisant saillie et disposées sur le dispositif conteneur au voisinage immédiat de la fente transversale de sortie, la partie formant crochet des pattes étant propre à pénétrer dans des ouvertures ménagées dans la platine support pour fixer de façon verrouillée le dispositif conteneur sur la platine support.

Avantageusement, les moyens de déverrouillage comprennent une plaque amovible, disposée sous la platine support, la partie formant crochet des pattes étant propre à pénétrer dans des ouvertures ménagées dans la plaque de déverrouillage pour fixer de façon verrouillée le dispositif conteneur sur la platine support et la plaque de déverrouillage, et en l'absence d'objet portatif détectée par les moyens de détection, la plaque de déverrouillage étant susceptible d'être tirée sensiblement horizontalement pour dégager hors des ouvertures ménagées dans la plaque de déverrouillage et la platine support la partie formant crochet des pattes, ce qui libère le dispositif conteneur de la platine support et de la plaque de déverrouillage.

En pratique, les moyens de détection comprennent une masselotte libre logée à l'intérieur du dispositif conteneur à l'extrémité opposée de 1 'extrémité fendue dudit dispositif conteneur et un levier à rappel élastique solidaire de la plaque de déverrouillage et propre à bloquer la translation horizontale de la plaque de déverrouillage et, en l'absence d'objet portatif dans le dispositif conteneur, la masselotte étant propre à coopérer avec le levier, ce qui permet de débloquer la translation horizontale de la plaque de déverrouillage.

Avantageusement, il est prévu des moyens de guidage propres à guider la fixation de l'extrémité du dispositif conteneur définissant la fente transversale de sortie sur la platine support.

Selon un autre mode de réalisation préféré de l'invention, les moyens d'extraction comprennent un tiroir mobile en translation sensiblement horizontale muni à son extrémité libre de bords recourbés vers le haut, le tiroir étant propre à pénétrer dans la fente transversale de sortie pour dépiler les objets portatifs un à un sensiblement horizontalement, les bords recourbés prenant appui sur les bords de l'objet portatif pour permettre l'extraction dudit objet portatif du dispositif conteneur.

Selon un autre aspect de l'invention, le dispositif distributeur comprend :
- un organe permettant d'introduire un moyen de paiement dans l'armoire ;
- une unité centrale de commande permettant de vérifier et de reconnaître le moyen de paiement ;
- des moyens d'entrée/sortie d'informations vis-à-vis de l'usager, tels que des boutons de sélection et un organe de visualisation ;
- l'unité centrale de commande étant propre à vérifier le paiement d'un montant choisi par l'usager, afin de faire délivrer ensuite à celui-ci un objet portatif correspondant, par ladite unité de distribution.

Avantageusement, l'organe d'introduction de moyens de paiement est un organe d'introduction de moyens de paiement électroniques, en particulier par cartes bancaires ou analogues.

L'invention a également pour objet un procédé pour la mise en place d'un dispositif conteneur d'objets portatifs dans un dispositif distributeur automatique, ledit procédé comprend les étapes suivantes :
- a) prévoir un dispositif conteneur formé de deux coquilles dans lequel est empilée une pile d'objets portatifs, les deux coquilles étant assemblées l'une à l'autre selon un assemblage indémontable sans casse définissant à l'une des extrémités du dispositif conteneur une fente transversale de sortie pour les objets portatifs qui est normalement obstruée par des moyens d'obstruction prédéterminés ; et
- b) mettre en place le dispositif conteneur dans le dispositif distributeur seulement dans le cas où ledit dispositif conteneur vérifie une condition prédéterminée relative à l'intégrité de l'assemblage et des moyens d'obstruction prédéterminés.

Selon une caractéristique importante du procédé selon l'invention, la fente est obstruée par des moyens formant témoin cassable, ce qui permet de conférer un degré de sécurité élevé à la mise en place dudit dispositif conteneur dans le dispositif distributeur.

Pour conférer un degré de sécurité supplémentaire contre le vol des objets portatifs ainsi mis en place dans le dispositif distributeur, le procédé selon l'invention comprend en outre les étapes suivantes :
- c) distribuer le premier objet portatif du dispositif conteneur qui vient d'être mis en place dans le dispositif distributeur,
- d) introduire ce premier objet portatif dans le dispositif distributeur pour mémoriser des données d'identification relatives au lot d'objets portatifs contenu dans le dispositif conteneur,
- e) prendre en compte les données d'identification des objets portatifs ainsi mémorisées pour mettre hors d'utilisation les objets portatifs volés du dispositif distributeur.

D'autres caractéristiques et avantages de l'invention apparaîtront à la lumière de la description détaillée ci-après et des dessins annexés dans lesquels :
- la figure 1 est le schéma de principe d'un dispositif distributeur automatique selon l'invention ;
- la figure 2 représente schématiquement la face avant d'un dispositif distributeur selon l'invention ;
- la figure 3 est une vue schématique des deux coquilles non assemblées du dispositif conteneur ;
- la figure 4 est une vue schématique des deux coquilles assemblées du dispositif conteneur ;
- la figure 5A est une vue en coupe de moyens permettant la mise en place du dispositif conteneur dans le dispositif distributeur selon l'invention;
- la figure 5B est une vue de dessus de la masselotte;
- la figure 6 est une vue de dessous des moyens de déverrouillage et des moyens de détection d'absence d'objet portatif selon l'invention ; et
- la figure 7 représente schématiquement les moyens d'extraction selon l'invention.

Le dispositif représenté aux figures 1 et 2 comprend, dans une armoire 10, une unité centrale de commande 12 propre à piloter les différents éléments du dispositif par l'intermédiaire de liaisons appropriées. Le dispositif comprend tout d'abord un organe 14 permettant d'introduire un moyen de paiement électronique dans l'armoire 10.

Par exemple, le moyen d'introduction de paiement électronique 14 est un lecteur de carte à mémoire doté d'une fente d'introduction derrière laquelle un ensemble connecteur assure le contact avec la carte. Le lecteur de carte possède avantageusement une protection contre une introduction brusque de la carte.

Le lecteur de carte 14 est couplé à l'unité centrale 12 d'une part et à un centre bancaire par liaison téléphonique (non représentée) d'autre part.

Le lecteur de carte 14 permet ainsi à un usager d'introduire dans l'armoire 10 une carte bancaire en fonction de la valeur de la télécarte qu'il désire acheter.

Le dispositif comprend en outre un lecteur manuel de piste magnétique 16. Par exemple le lecteur manuel de piste est de type ISO 2. Il est également couplé à l'unité centrale de commande 12.

Le dispositif comprend en outre des moyens d'entrée/sortie d'informations vis-à-vis de l'usager, comme par exemple un afficheur 18 de type LCD de deux lignes de vingt caractères. Cet afficheur 18 est prévu pour afficher des informations appropriées, par exemple des informations relatives au fonctionnement du dispositif lui-même ou à l'utilisation des télécartes ainsi que le solde à payer.

Avantageusement, cet afficheur est protégé par une vitre en polycarbonate assurant une grande résistance aux chocs. Deux boutons poussoirs 20 et 22 sont prévus pour permettre respectivement de sélectionner une langue étrangère et d'annuler la transaction.

Par ailleurs, le dispositif comprend quatre unités de distribution 24, 26, 28 et 30, également couplées à l'unité centrale 12, et propres à distribuer des cartes de paiement, une à une, vers l'extérieur de l'armoire.

Plus précisément, chaque unité de distribution comprend un bouton de sélection 32, une fente 34 par laquelle sort la télécarte, une fenêtre 36 permettant de voir l'effigie de la télécarte collée sur le dispositif conteneur que l'on décrira plus en détail ci-après.

L'agent exploitant ou de maintenance a à sa disposition un clavier 38 de vingt touches et une visualisation 40 de deux lignes de seize caractères pour effectuer des fonctions d'auto-test et de paramétrage.

La visualisation 40 d'affichage des informations destinées à l'exploitant et la visualisation 18 du solde à payer peuvent être confondues en une seule visualisation.

L'usager désirant se servir du dispositif de l'invention utilise les boutons de sélection pour sélectionner la télécarte qu'il désire acheter, par exemple l'achat d'une télécarte dite "télécarte 40 unités".

Il suffit ensuite à cet usager d'introduire dans le lecteur de carte à mémoire 14, une carte bancaire en fonction des informations affichées par l'afficheur 18. L'unité centrale vérifie le paiement effectué par l'usager et délivre ensuite à celui-ci une carte correspondante par l'unité de distribution sélectionnée.

L'armoire 10 est destinée à être placée dans un lieu public et doit donc former coffre-fort pour résister aux tentatives de vol ou d'effraction de toute sorte. Cette armoire renferme tous les différents éléments constitutifs du dispositif distributeur automatique, et notamment les unités de distribution 24 à 30. Ces unités qui renferment elles-mêmes des cartes de paiement peuvent en effet représenter des valeurs marchandes importantes.

L'unité centrale de commande 12 est construite autour d'un micro-contrôleur, de deux mémoires de type REPROM et de deux mémoires de type RAM.

Le micro-contrôleur est pourvu d'une liaison série intégrée réservée au dialogue avec la carte à mémoire de paiement.

Il est maintenant fait référence à la figure 3, qui représente l'unité de distribution 24, étant à remarquer que les unités de distribution 26, 28 et 30 sont identiques à l'unité de distribution 24 mais sont remplies par exemple de télécartes de valeurs marchandes différentes.

Chaque unité de distribution comprend un dispositif conteneur 50 de forme parallélépipédique rectangle dans lequel est empilée sensiblement verticalement une pile de télécartes de forme rectangulaire (non représentées).

En pratique, le dispositif conteneur 50 comprend tout d'abord une première coquille 52 de forme allongée contituée d'un fond 56 de forme rectangulaire, de deux parois longitudinales 58 et 60 et de deux parois latérales 62 et 64.

Le dispositif conteneur 50 comprend en outre une seconde coquille 54 de forme allongée, symétrique à la coquille 52 et constituée d'un fond 66, de deux parois longitudinales 68 et 70 et de deux parois latérales 71 et 73.

Les bords des parois latérales et longitudinales de la coquille 52 sont conjugués avec les bords des parois latérales et longitudinales de la coquille 54.

Un mécanisme d'assemblage assure un assemblage indémontable sans casse des bords de la coquille 52 et des bords de la coquille 54.

En pratique, les moyens d'assemblage comprennent six languettes 72-1 à 72-6 faisant saillie et disposées sur les parois 58 et 60 longitudinales de la coquille 52.

En regard des languettes 72-1 à 72-6 des logements formant mortaises 74-1 à 74-6 sont disposés sur les parois longitudinales 68 et 70 de la coquille 54.

Il est maintenant fait référence à la figure 4.

L'encliquetage semi-élastique des languettes 72 dans les logements formant mortaises correspondants 74 assurent un assemblage hermétique, indémontable sans casse des deux coquilles 52 et 54.

Les extrémités faisant saillie des languettes 72 sont constituées chacune de deux doigts semi-élastiques propres à s'encliqueter dans les mortaises 74.

Il est à remarquer que c'est cet encliquetage qui assure un assemblage indémontable sans casse.

L'assemblage des deux coquilles 52 et 54 définit à l'une des extrémités du dispositif conteneur une fente transversale de sortie 80.

La paroi latérale 64 de la coquille 52 et la paroi latérale 73 de la coquille 54, ainsi que les parois longitudinales 58, 60, 68 et 70 au voisinage immédiat desdites parois latérales sont découpées pour définir une fente transversale de sortie 80 dont les dimensions sont sensiblement celles d'une télécarte. Un opercule 85 formant témoin cassable obstrue normalement la fente transversale de sortie 75. L'opercule 85 est par exemple de forme rectangulaire.

En pratique, les coquilles 52 et 54 sont constituées d'un matériau en matière plastique renforcée.

Les languettes 72 sont constituées d'un matériau en matière plastique semi-élastique.

De son côté, l'opercule cassable 85 est constitué d'un matériau en matière plastique légère. Il est par exemple thermosoudé à la paroi longitudinale 58.

Comme décrit plus en détail ci-après, le dispositif d'assemblage indémontable sans casse ainsi que l'opercule cassable vont permettre de vérifier que le conteneur n'a pas été ouvert pendant le transport de celui-ci du lieu de fabrication au lieu d'exploitation et qu'aucune carte n'en est sortie frauduleusement ou malencontreusement pendant ledit transport.

Il en résulte que le dispositif conteneur assure un transport sécurisé des télécartes de leur lieu de fabrication à leur lieu de distribution automatique.

A l'intérieur des parois latérales 62 et 74 (figure 3), est prévu un logement 77 permettant de recevoir une mousse ou un ressort (non représenté) appuyant les télécartes vers le bas et évitant des mouvements intempestifs des télécartes pendant leur transport.

Deux languettes de positionnement 91 et 93 sans griffe et faisant saillie par rapport à l'extrémité fendue du conteneur favorisent le positionnement du dispositif conteneur sur la platine support que l'on va décrire ci-après.

Un mécanisme de fixation assure la fixation du dispositif conteneur sur la platine support.

En pratique, le mécanisme de fixation comprend quatre pattes (110-1 à 110-4) en forme de griffe ou de crochets faisant saillie. Les quatre pattes 110 sont disposées au voisinage de l'extrémité fendue du dispositif conteneur par paire, sur les fonds 56 et 66 des coquilles. L'extrémité faisant saillie des pattes 110 est constituée d'un crochet ou griffe. Par exemple, les languettes de positionnement 91 et 93 sont intercalées entre les paires de pattes 110.

Il est maintenant fait référence aux figures 5A, 5B et 6 qui illustrent la mise en place du dispositif conteneur dans l'unité de distribution selon l'invention.

L'unité de distribution 24 comprend, en outre du dispositif conteneur, une platine support 100 propre à supporter le dispositif conteneur sensiblement verticalement.

La partie formant crochet ou griffe des pattes 110 pénètre dans des ouvertures 112 ménagées dans la platine support 100 pour fixer de façon verrouillée le dispositif conteneur sur la platine support.

Le verrouillage/déverrouillage de la fixation du dispositif conteneur sur la platine support est avantageusement commandé par un système de détection d'absence de télécarte dans le conteneur.

En pratique, les moyens de verrouillage/déverrouillage 120 comprennent une plaque amovible disposée sous la platine support 100. La partie formant crochet des pattes 110 pénètre dans des ouvertures ménagées 125 dans la plaque amovible 120.

Un levier 130 à rappel élastique solidaire de la plaque amovible est formé de deux coudes 132-1 et 132-2 propres à bloquer la translation horizontale de la plaque amovible.

Plus précisément, ce sont les branches verticales 134-1 et 1342 des coudes qui bloquent la translation de la plaque amovible 120.

Ainsi, lorsque le dispositif conteneur contient plus d'une télécarte, la fixation du dit dispositif conteneur sur la platine support est verrouillée par le levier 130 qui bloque la translation horizontale de la plaque amovible 120.

Il en résulte que le dispositif conteneur non vide ne peut être ôté de la platine support 100 qu'en brisant les crochets des griffes 110-1 à 110-4.

Une masselotte libre 140 disposée à l'intérieur du dispositif conteneur à l'opposé de la fente transversale de sortie va permettre la commande du déverrouillage de la fixation en l'absence de télécartes dans le conteneur.

La masselotte libre 140 présente à l'une de ses extrémités latérales un appendice 136-0 délimité par deux évidements 136-1 et 136-2.

Ainsi, en l'absence de télécarte, les coudes 132-1 et 132-2 remontent vers le haut jusqu'à se loger dans les évidements 136-1 et 136-2, ce qui autorise une translation horizontale de la plaque amovible 120 pour dégager la partie formant crochet des pattes et libérer ainsi le dispositif conteneur de la platine support et de la plaque amovible..

En pratique la translation horizontale de la plaque amovible (dans le sens de la flèche F1) est effectuée par l'opérateur exploitant.

Il est maintenant fait référence à la figure 7 qui représente les moyens d'extraction.

Les moyens d'extraction comprennent un tiroir mobile 150 en translation sensiblement horizontale comprenant à son extrémité libre des bords recourbés vers le haut 152. Un motoréducteur (non représenté) pilote le déplacement à translation sensiblement horizontale du tiroir de manière à ce que celui-ci pénètre dans la fente transversale de sortie, les bords recourbés du tiroir coopérant avec les bords de la télécarte 160 (figure 5) pour permettre l'extraction de celle-ci du dispositif conteneur vers l'extérieur selon la flèche F2 (figure 5).

En pratique, le motoréducteur est muni d'une vis sans fin dont l'axe est orthogonal par rapport au déplacement sensiblement horizontal du tiroir.

Avantageusement, le système de déverrouillage décrit en référence à la figure 6 est caché par un capot de protection qui interdit à toute personne non habilitée d'extraire un conteneur non vide de télécartes sans arracher les griffes 110-1 à 110-4.

Le retrait du capot de protection nécessite l'utilisation d'une clé mécanique détenue par un agent habilité.

En pratique, les motoréducteurs des unités de distribution sont commandées en marche avant et en marche arrière par un circuit de puissance à transistor.

Un système de capteur optoélectronique informe l'unité centrale de commande 12 de la bonne distribution de la télécarte, de l'arrêt du moteur de distribution et du retrait de la télécarte par l'usager.

Le coefficient de frottement du tiroir d'extraction est tel qu'il permet d'éviter la détérioration des télécartes notamment contre les rayures et les marquages desdites télécartes.

Dans le cas de la distribution de la télécarte 160, les bords recourbés du tiroir 152 entraînent la carte 160 vers la fente transversale de sortie 75 du dispositif conteneur. Il est à remarquer que l'épaisseur de la fente transversale de sortie 75 est telle qu'elle interdit la sortie simultanée de deux télécartes.

Le réarmement du dispositif de distribution s'effectue par le retour des moyens d'extraction à leur position d'origine. Pendant ce retour, les bords recourbés 152 de l'extrémité libre du tiroir 150 s'effacent pour ne pas endommager les télécartes.

Avantageusement, des moyens de protection peuvent protéger le distributeur contre la production de corps étrangers dans la fente de distribution.

Le fonctionnement du dispositif distributeur et la mise en place du dispositif conteneur dans le dispositif distributeur selon l'invention est le suivant.

Tout d'abord, les cartes ou télécartes sont empilées dans un dispositif conteneur tel que décrit en référence aux figures 3 et 4. Cet empilage est effectué chez le fabricant de télécartes, la masselotte 140 étant placée au-dessus de la dernière télécarte.

Il est à remarquer que les télécartes ne sont pas ici ensachées dans une bande d'emballage comme dans les structures antérieures.

Par exemple, le dispositif conteneur contient 200 télécartes.

Avantageusement, les télécartes portent un numéro. Dans ce cas, les télécartes sont empilées de telle sorte que la continuité des numéros des télécartes dans le conteneur est garantie par le fabricant. De son côté le dispositif conteneur porte un numéro spécifique. Le fabricant peut ainsi enregistrer et noter sur le dispositif conteneur les données relatives au lot de cartes empilées dans le dispositif conteneur.

Le dispositif conteneur est fermé et scellé chez le fabricant selon le dispositif d'assemblage tel que décrit en référence aux figures 2 et 3. Cet assemblage garantit l'intégrité du contenu du dispositif conteneur. L'opercule formant témoin 85 garantit la non ouverture du dispositif conteneur.

En pratique, les conteneurs sont envoyés directement dans les centres de distribution formés par les dispositifs distributeurs décrits en référence aux figures 1 et 2.

L'exploitant qui a pour fonction de mettre en place le dispositif conteneur dans le dispositif distributeur vérifie que l'assemblage ainsi que les moyens formant témoin sont toujours intègres et en place. Cette vérification permet à l'exploitant de déterminer s'il y a eu ouverture du dispositif conteneur lors du transport de celui-ci du fabricant vers l'exploitant.

Lorsque l'assemblage et les moyens formant témoin vérifient une condition prédéterminée, c'est-à-dire non détériorée, des languettes ou de l'opercule, l'exploitant sait que le dispositif conteneur contient un jeu de télécartes intègre et complet du type de celui exposé par la figurine posée sur le conteneur et dont le montant est identique à celui marqué sur l'étiquette du dispositif conteneur.

L'opérateur exploitant introduit alors une carte de service dans le lecteur de carte à mémoire 14 et entre ensuite au clavier son code de service.

L'unité centrale de commande 12 vérifie enfin que le code de service ainsi saisi autorise le possesseur de la carte de service à ouvrir la porte de l'armoire avec une clé mécanique.

Après une vérification positive, l'opérateur exploitant est autorisé à remplacer le ou les dispositifs conteneurs vides par des dispositifs conteneurs pleins.

Par exemple, ce sont des moyens de type optoélectronique ou le comptage des télécartes distribuées par l'unité de commande qui détectent l'absence de télécarte dans l'un des dispositifs distributeurs. En réponse à cette détection, l'unité centrale de commande avertit via la liaison téléphonique le centre d'exploitation qu'il y a lieu de remplacer un dispositif vide.

Par mesure de sécurité, l'opérateur exploitant n'est autorisé qu'à remplacer des conteneurs vides.

En pratique, c'est le dispositif de sécurité mécanique constitué de la plaque amovible 120 et du levier 130 tel que décrit en référence à la figure 5 qui permet le remplacement des conteneurs vides et interdit le retrait des dispositifs conteneurs non vides.

Après le remplacement du dispositif conteneur vide, l'opérateur exploitant referme l'armoire.

Avantageusement, il est prévu en outre un protocole d'échange entre l'opérateur exploitant et l'unité centrale de commande pour conférer un degré de sécurité supplémentaire contre le vol de télécartes dans le dispositif distributeur décrit ci-avant.

Selon ce protocole de sécurité, l'opérateur exploitant sélectionne l'unité de distribution qu'il vient de remplir pour qu'il lui soit distribué la première télécarte du dispositif conteneur qu'il vient de remplacer. Cette sélection est validée par paiement électronique, par exemple par carte bancaire.

L'opérateur exploitant introduit cette première télécarte dans le lecteur de carte à mémoire de l'appareil pour transférer dans l'unité centrale de commande les données d'identification du lot de cartes stockées dans le dispositif conteneur ainsi remplacé. Par exemple, les données d'identification dudit lot comprennent le numéro de série des télécartes, le nombre de télécartes ainsi que le type 40, 80 ou 120 unités.

Enfin, l'opérateur exploitant récupère la télécarte et la restitue au centre de comptabilité de l'exploitant.

Il faut noter que cette première télécarte peut être codée en fonction du code de service de l'opérateur exploitant à des fins de contrôle.

Très avantageusement, les données d'identification du lot de télécartes vont être prises en compte par l'unité centrale de commande ainsi que par un calculateur hôte via la liaison téléphonique.

Dans le cas d'un vol de conteneur plein, après sa mise en place dans le dispositif distributeur, il est possible grâce aux données d'identification du lot de télécartes selon le protocole de sécurité mentionné ci-avant de mettre les télécartes ainsi volées sur une liste dite noire permettant de les mettre hors d'utilisation.

Comme le protocole de sécurité permet de connaître en outre le nombre de télécartes déjà distribuées et comme les numéros de série des télécartes se suivent dans le conteneur, il en résulte que, dans le cas d'un vol de conteneur non plein, il est possible de déduire les numéros des télécartes ainsi volées et de placer ces numéros sur une liste dite d'opposition permettant de les mettre hors d'utilisation.

Le protocole de sécurité qui consiste à faire sortir la première télécarte du conteneur par l'opérateur exploitant et à faire lire cette carte par l'unité de commande permet en outre la vérification de la bonne mise en place du dispositif conteneur dans le dispositif distributeur et la vérification du bon fonctionnement du dispositif distributeur.

Le dispositif distributeur sait en outre que telle unité de distribution loge un dispositif conteneur de cartes de tel type et que ledit dispositif conteneur a été mis en place par tel opérateur exploitant.

Bien que l'invention ait été décrite en référence particulière à des télécartes, il est bien entendu qu'elle s'applique aux objets portatifs en général, quelque soit leur nature.

## Revendications

1. Dispositif distributeur automatique d'objets portatifs, comprenant, dans une armoire (10), au moins une unité de distribution (24) propre à distribuer des objets portatifs, un à un, vers l'extérieur de l'armoire, ladite unité de distribution (24) étant destinée à loger un dispositif conteneur (50) dans lequel est empilée une pile d'objets portatifs (160), ledit dispositif conteneur (50) étant formé de deux coquilles (52 et 54) assemblées l'une à l'autre selon un assemblage (72 et 74) indémontable sans casse définissant à l'une des extrémités du dispositif conteneur une fente transversale de sortie (75) pour les objets portatifs qui est normalement obstruée par des moyens d'obstruction prédéterminés, le dispositif conteneur (50) étant mis en place dans l'unité de distribution (24) seulement dans le cas où ledit dispositif conteneur vérifie une condition prédéterminée relative à l'intégrité de l'assemblage (72 et 74) et des moyens d'obstruction, caractérisé en ce que la fente est obstruée par des moyens formant témoin cassable (85), ce qui permet de conférer un degré de sécurité élevé à la mise en place dudit dispositif conteneur dans l'unité de distribution.

2. Dispositif distributeur selon la revendication 1, caractérisé en ce que l'unité de distribution (24) comprend :
- une platine support (100) propre à supporter sensiblement verticalement le dispositif conteneur (50) dans lequel est empilée la pile d'objets portatifs sensiblement verticalement ;
- des moyens de fixation (110) propres à fixer de manière verrouillée l'extrémité fendue du dispositif conteneur sur la platine support (100) ;
- des moyens de casse propres à casser les moyens formant témoin (85) lorsque ladite extrémité fendue est fixée sur ladite platine support ; et
- des moyens d'extraction (150) mobiles en translation sensiblement horizontale propres à coopérer avec la fente transversale de sortie (85) pour dépiler les objets portatifs sensiblement horizontalement et les amener à l'extérieur de l'armoire (10).

3. Dispositif selon la revendication 2, caractérisé en ce que les moyens de fixation (110) comprennent une pluralité de pattes (110-1 à 110-4) en forme de crochets faisant saillie disposées sur le dispositif conteneur au voisinage immédiat de la fente transversale de sortie (85), la partie formant crochet des pattes étant propre à pénétrer dans des ouvertures (112) ménagées dans la platine support (100) pour fixer de façon verrouillée le dispositif conteneur (50) sur ladite platine support (100).

4. Dispositif selon l'une quelconque des revendications précédentes, caractérisé en ce que l'unité de distribution (24) comprend en outre :
- des moyens de détection (140, 130) propres à détecter l'absence d'objet portatif dans le dispositif conteneur ;
- des moyens de déverrouillage (120) propres à déverrouiller les moyens de fixation en l'absence d'objet portatif dans ledit conteneur, ce qui permet de libérer le dispositif conteneur de la platine support seulement lorsque ledit dispositif conteneur est vide.

5. Dispositif selon la revendication 4, caractérisé en ce que les moyens de déverrouillage (120) comprennent une plaque amovible disposée sous la platine support (100), la partie formant crochet des pattes (110) étant propre à pénétrer dans des ouvertures (125) ménagées dans la plaque amovible pour fixer de façon verrouillée le dispositif conteneur sur la platine support et la plaque amovible (120), et
en ce qu'en l'absence d'objet portatif dans le dispositif conteneur, la plaque amovible est susceptible d'être tirée sensiblement horizontalement vers l'extérieur de l'armoire pour dégager hors des ouvertures (125 et 112) la partie formant crochet des pattes (110), ce qui libère le dispositif conteneur de la platine support et de la plaque amovible (120).

6. Dispositif selon la revendication 5, caractérisé en ce que les moyens de détection comprennent une masselotte libre (140) logée à l'intérieur du dispositif conteneur à l'extrémité opposée de l'extrémité fendue du dispositif conteneur et un levier (130) à rappel élastique solidaire de la plaque de déverrouillage (120) et propre à bloquer la translation horizontale de la plaque de déverrouillage (120), la masselotte (140) étant propre à coopérer avec le levier (130) à rappel élastique lorsque le dispositif conteneur est vide, ce qui permet de débloquer la translation horizontale de la plaque de déverrouillage.

7. Dispositif selon l'une quelconque des revendications précédentes, caractérisé en ce qu'il comprend des moyens de guidage (91, 93) propres à guider la fixation de l'extrémité fendue du dispositif conteneur sur la platine support.

8. Dispositif selon l'une quelconque des revendications précédentes, caractérisé en ce que les moyens d'extraction (150) comprennent un tiroir mobile en translation sensiblement horizontale comprenant à son extrémité libre des bords (152) recourbés, le tiroir étant propre à pénétrer dans la fente transversale de sortie pour dépiler les objets portatifs sensiblement horizontalement un à un, les bords recourbés (152) coopérant avec les bords de l'objet portatif pour permettre l'extraction dudit objet portatif du dispositif conteneur.

9. Dispositif selon l'une quelconque des revendications précédentes, caractérisé en ce qu'il comprend en outre :
- un organe (14) permettant d'introduire un moyen de paiement dans l'armoire ;
- une unité centrale de commande (12) permettant de vérifier et de reconnaître le moyen de paiement ;
- des moyens d'entrée-sortie d'informations vis-à-vis de l'usager, tels que des boutons de sélection (32) et un organe de visualisation (18) ;
- l'unité centrale de commande (12) étant propre à vérifier le paiement d'un montant choisi par l'usager afin de faire délivrer ensuite à celui-ci un objet portatif correspondant, par ladite unité de distribution.

10. Dispositif distributeur selon la revendication 9, caractérisé en ce que l'organe d'introduction de moyens de paiement (14) est un organe d'introduction de moyens de paiement électronique, en particulier par cartes bancaires ou analogues.

11. Procédé pour la mise en place d'un dispositif conteneur d'objets portatifs dans un dispositif distributeur automatique, ledit procédé comprenant les étapes suivantes :
- a) prévoir un dispositif contenant un dispositif conteneur (50) formé de deux coquilles, dans lequel est empilée une pile d'objets portatifs selon un agencement prédéterminé, les deux coquilles étant assemblées l'une à l'autre selon un assemblage indémontable sans casse, définissant à l'une des extrémités du dispositif conteneur, une fente transversale de sortie pour les objets portatifs, qui est normalement obstruée par des moyens d'obstruction prédéterminés ;
- b) mettre en place le dispositif conteneur (50) dans le dispositif distributeur seulement dans le cas où ledit dispositif conteneur (50) vérifie une condition prédéterminée relative à l'intégrité de l'assemblage (72 et 74) et des moyens d'obstruction, caractérisé en ce que la fente est obstruée par des moyens formant témoin cassable (85), ce qui permet de conférer un degré de sécurité élevé à la mise en place dudit dispositif conteneur dans le dispositif distributeur.

12. Procédé selon la revendication 11, caractérisé en ce qu'il comprend en outre les étapes suivantes :
- c) distribuer le premier objet portatif du dispositif conteneur qui vient d'être mis en place dans le dispositif distributeur,
- d) introduire le premier objet portatif ainsi distribué dans le dispositif distributeur pour mémoriser des données d'identification relatives au lot d'objets portatifs contenu dans le dispositif conteneur,
- e) prendre en compte les données d'identification des objets-portatifs ainsi mémorisées pour mettre hors d'utilisation les objets portatifs volés du dispositif distributeur.

## Patentansprüche

1. Automatische Ausgabevorrichtung für tragbare Gegenstände, die in einem Schrank (10) mindestens eine Ausgabeeinheit (24) umfaßt, die dazu geeignet ist, tragbare Gegenstände einzeln nach außen des Schrankes auszugeben, wobei die Ausgabeeinheit (24) dazu bestimmt ist, eine Behältervorrichtung (50), in der ein Stapel tragbarer Gegenstände (160) aufeinandergeschichtet ist, aufzunehmen, und die Behältervorrichtung (50) aus zwei Schalen (52 und 54) gebildet ist, die gemäß einer nicht zerstörungsfrei demontierbaren Anordnung (72 und 74) zusammengefügt sind, welche an einem Ende der Behältervorrichtung einen in Querrichtung verlaufenden Austrittsschlitz (75) für die tragbaren Gegenstände definiert, der normalerweise durch vorbestimmte Sperrmittel versperrt ist, wobei die Behältervorrichtung (50) nur dann in der Ausgabeeinheit (24) angebracht wird, wenn die Behältervorrichtung einen hinsichtlich der Unversehrtheit der Anordnung (72 und 74) und der Sperrmittel vorbestimmten Zustand überprüft, dadurch gekennzeichnet, daß der Schlitz durch eine zerstörbare Kontrollvorrichtung (85) bildende Mittel versperrt wird, wodurch dem Anbringen der Behältervorrichtung in der Ausgabeeinheit ein höherer Grad an Sicherheit verliehen wird.

2. Ausgabevorrichtung nach Anspruch 1, dadurch gekennzeichnet, daß die Ausgabeeinheit (24) folgendes umfaßt:
- eine Tragplatte (100), die dazu geeignet ist, die Behältervorrichtung (50), in der der Stapel tragbarer Gegenstände im wesentlichen vertikal aufeinandergeschichtet ist, im wesentlichen vertikal zu stützen;
- Befestigungsmittel (110), die dazu geeignet sind, das mit einem Schlitz versehene Ende der Behältervorrichtung auf der Tragplatte (100) auf verriegelnde Weise zu befestigen;
- Zerstörungsmittel, die dazu geeignet sind, die die Kontrollvorrichtung (85) bildenden Mittel zu zerstören, wenn das mit einem Schlitz versehene Ende auf der Tragplatte befestigt ist; und
- Ausziehmittel (150), die eine im wesentlichen horizontale Translationsbewegung ausführen können und dazu geeignet sind, mit dem in Querrichtung verlaufenden Austrittsschlitz (75) zusammenzuwirken, um die tragbaren Gegenstände im wesentlichen horizontal vom Stapel abzuheben und sie nach außen des Schrankes (10) zu befördern.

3. Vorrichtung nach Anspruch 2, dadurch gekennzeichnet, daß die Befestigungsmittel (110) mehrere als Haken ausgebildete, vorstehende Klauen (110-1 bis 110-4) umfassen, die an der Behältervorrichtung in unmittelbarer Nähe des in Querrichtung verlaufenden Austrittsschlitzes (75) verlaufen, wobei der den Haken bildende Teil der Klauen dazu geeignet ist, in in der Tragplatte (100) ausgebildete Öffnungen (112) einzudringen, um die Behältervorrichtung (50) auf verriegelnde Weise auf der Tragplatte (100) zu befestigen.

4. Vorrichtung nach einem der vorhergehenden Ansprüche, dadurch gekennzeichnet, daß die Ausgabeeinheit (24) weiterhin folgendes umfaßt:
- Erfassungsmittel (140, 130), die dazu geeignet sind, das Fehlen von tragbaren Gegenständen in der Behältervorrichtung zu erfassen;
- Entriegelungsmittel (120), die dazu geeignet sind, die Befestigungsmittel bei Fehlen von tragbaren Gegenständen im Behälter zu entriegeln, wodurch die Behältervorrichtung von der Tragplatte nur dann freigegeben werden kann, wenn die Behältervorrichtung leer ist.

5. Vorrichtung nach Anspruch 4, dadurch gekennzeichnet, daß die Entriegelungsmittel (120) eine herausnehmbare Platte umfassen, die unter der Tragplatte (100) angeordnet ist, wobei der den Haken bildende Teil der Klauen (110) dazu geeignet ist, in in der herausnehmbaren Platte ausgebildete Öffnungen (125) einzudringen, um die Behältervorrichtung auf verriegelnde Weise auf der Tragplatte und der herausnehmbaren Platte (120) zu befestigen, und daß die herausnehmbare Platte bei Fehlen von tragbaren Gegenständen in der Behältervorrichtung im wesentlichen horizontal nach außen des Schranks gezogen werden kann, um den den Haken bildenden Teil der Klauen (110) aus den Öffnungen (125 und 112) auszurücken, wodurch die Behältervorrichtung von der Tragplatte und von der herausnehmbaren Platte (120) freigegeben wird.

6. Vorrichtung nach Anspruch 5, dadurch gekennzeichnet, daß die Erfassungsmittel ein freies Ausgleichgewicht (140), das im Innern der Behältervorrichtung an dem den Schlitz aufweisenden Ende der Behältervorrichtung gegenüberliegenden Ende untergebracht ist, und einen elastischen Rückstellhebel (130) umfassen, der fest mit der Entriegelungsplatte (120) verbunden ist und dazu geeignet ist, die horizontale Translationsbewegung der Entriegelungsplatte (120) zu blockieren, wobei das Ausgleichgewicht (140) dazu geeignet ist, mit dem elastischen Rückstellhebel (130) zusammenzuwirken, wenn die Behältervorrichtung leer ist, wodurch die horizontale Translationsbewegung der Entriegelungsplatte freigegeben werden kann.

7. Vorrichtung nach einem der vorhergehenden Ansprüche, dadurch gekennzeichnet, daß sie Führungsmittel (91, 93) enthält, die dazu geeignet sind, die Befestigung des mit einem Schlitz versehenen Endes der Behältervorrichtung auf der Tragplatte zu führen.

8. Vorrichtung nach einem der vorhergehenden Ansprüche, dadurch gekennzeichnet, daß die Ausziehmittel (150) eine Schublade umfassen, die eine im wesentlichen horizontale Translationsbewegung ausführen kann und an ihrem freien Ende gekrümmte Ränder (152) aufweist, wobei die Schublade dazu geeignet ist, in den in Querrichtung verlaufenden Austrittsschlitz einzudringen, um die tragbaren Gegenstände im wesentlichen horizontal einzeln vom Stapel abzuheben, wobei die gekrümmten Ränder (152) mit den Rändern des tragbaren Gegenstands zusammenwirken, um das Herausziehen des tragbaren Gegenstands aus der Behältervorrichtung zu gestatten.

9. Vorrichtung nach einem der vorhergehenden Ansprüche, dadurch gekennzeichnet, daß sie weiterhin folgendes umfaßt:
- ein Teil (14), das das Einführen eines Zahlungsmittels in den Schrank gestattet;
- ein Zentralsteuerwerk (12), das die Überprüfung und Erkennung des Zahlungsmittels gestattet;
- Informationsein- und Ausgabemittel für den Benutzer wie zum Beispiel Auswahltasten (32) und ein Anzeigeteil (18);
- wobei das Zentralsteuerwerk (12) dazu geeignet ist, die Zahlung einer von dem Benutzer ausgewählten Summe zu überprüfen, damit an diesen anschließend durch die Ausgabeeinheit ein entsprechender tragbarer Gegenstand ausgegeben werden kann.

10. Ausgabevorrichtung nach Anspruch 9, dadurch gekennzeichnet, daß es sich bei dem Einführungsteil für die Zahlungsmittel (14) um ein Einführungsteil für elektronische Zahlungsmittel handelt, und zwar insbesondere für Scheck-/Kreditkarten oder dergleichen.

11. Verfahren zum Anbringen einer Behältervorrichtung für tragbare Gegenstände in einer automatischen Ausgabevorrichtung, wobei das Verfahren die folgenden Schritte umfaßt;
- a) Vorsehen einer eine Behältervorrichtung (50), die aus zwei Schalen gebildet ist, enthaltenden Vorrichtung, in der ein Stapel tragbarer Gegenstände in einem vorbestimmten Aufbau aufeinandergeschichtet ist, wobei die beiden Schalen in einer nicht zerstörungsfrei demontierbaren Anordnung zusammengefügt sind, welche an einem Ende der Behältervorrichtung einen in Querrichtung verlaufenden Austrittsschlitz für die tragbaren Gegenstände definiert, der normalerweise durch vorbestimmte Sperrmittel versperrt ist;
- b) Anbringen der Behältervorrichtung (50) in der Ausgabevorrichtung nur dann, wenn die Behältervorrichtung (50) einen hinsichtlich der Unversehrtheit der Anordnung (72 und 74) und der Sperrmittel vorbestimmten Zustand überprüft, dadurch gekennzeichnet, daß der Schlitz durch eine zerstörbare Kontrollvorrichtung (85) bildende Mittel versperrt wird, wodurch dem Anbringen der Behältervorrichtung in der Ausgabevorrichtung ein höherer Grad an Sicherheit verliehen wird.

12. Verfahren nach Anspruch 11, dadurch gekennzeichnet, daß es weiterhin folgende Schritte umfaßt:
- c) Ausgeben des ersten tragbaren Gegenstands von der Behältervorrichtung, die kurz zuvor in der Ausgabevorrichtung angebracht worden ist,
- d) Einführen des so ausgegebenen ersten tragbaren Gegenstands in die Ausgabevorrichtung, um Identifizierungsdaten bezüglich dem in der Behältervorrichtung enthaltenen Los tragbarer Gegenstände zu speichern,
- e) Berücksichtigen der Identifizierungsdaten der so gespeicherten tragbaren Gegenstände, um die aus der Ausgabevorrichtung gestohlenen tragbaren Gegenstände unverwendbar zu machen.

## Claims

1. Automatic dispenser device for portable objects comprising, in a cabinet (10), at least one dispenser unit (24) capable of dispensing portable objects one by one to the exterior of the cabinet, the said dispenser unit (24) being intended to house a container device (50) in which is stacked a stack of portable objects (160), the said container device (50) being formed from two shells (52 and 54), assembled together according to an assembly (72 and 74) which cannot be dismantled without breakage, defining at one of the ends of the container device a transverse outlet slot (75) for the portable objects which is normally obstructed by predetermined obstruction means, the container device (50) being installed in the dispenser unit (24) only in the case in which the said container device complies with a predetermined condition relating to the completeness of the assembly (72 and 74) and of the obstruction means characterised in that the slot is obstructed by means forming a breakable indicator (85), which allows a high degree of security to be conferred on the installation of the said container device in the dispenser unit.

2. Dispenser device according to Claim 1, characterised in that the dispenser unit (24) comprises:
- a support plate (100) capable of supporting, substantially vertically, the container device (50) in which is stacked, substantially vertically, the stack of portable objects;
- fixing means (110) capable of fixing on the support plate (100), in a locked manner, the slotted end of the container device;
- means of breakage capable of breaking the means forming an indicator (85) when the said slotted end is fixed on the said support plate; and
- means of extraction (150), movable in substantially horizontal translation, capable of cooperating with the transverse outlet slot (85) in order to unstack the portable objects substantially horizontally and bring them to the exterior of the cabinet (10).

3. Device according to Claim 2, characterised in that the fixing means (110) comprise a plurality of lugs (110-1 to 110-4) in the form of protruding hooks disposed on the container device in the immediate vicinity of the transverse outlet slot (85), the part forming a hook of the lugs being capable of penetrating into openings (112) produced in the support plate (100) in order to fix the container device (50) in a locked manner on the support plate (100).

4. Device according to any one of the preceding claims, characterised in that the dispenser unit (24) furthermore comprises
- means of detection (140, 130) capable of detecting the absence of portable objects in the container device;
- means of unlocking (120) capable of unlocking the means of fixing in the absence of portable objects in the said container, which allows the container device to be released from the support plate only when the said container device is empty.

5. Device according to Claim 4, characterised in that the unlocking means (120) comprise a removable plate, disposed under the support plate (100), the part forming a hook of the lugs (110) being capable of penetrating into openings (125) produced in the removable plate in order to fix the container device in a locked manner on the support plate and the removable plate (120), and in that in the absence of portable objects in the container device, the removable plate is capable of being pulled substantially horizontally towards the exterior of the cabinet in order to disengage the part forming a hook of the lugs (110) from the openings (125 and 112), which releases the container device from the support plate and from the removable plate (120).

6. Device according to Claim 5, characterised in that the detection means comprise a free feeder (140) housed inside the container device at the opposite end from the slotted end of the container device and a lever (130) with elastic return integral with the unlocking plate (120) and capable of blocking the horizontal translation of the unlocking plate (120), the feeder (140) being capable of cooperating with the lever (130) with elastic return when the container device is empty, which allows the unblocking of the horizontal translation of the unlocking plate.

7. Device according to any one of the preceding claims, characterised in that it comprises means of guidance (91, 93) which are capable of guiding the fixing of the slotted end of the container device on the support plate.

8. Device according to any one of the preceding claims, characterised in that the extraction means (150) comprise a drawer which is movable in substantially horizontal translation comprising bent edges (152) at its free end, the drawer being capable of penetrating into the transverse outlet slot in order to unstack the portable objects one by one substantially horizontally, the bent edges (152) cooperating with the edges of the portable object in order to allow the extraction of the said portable object from the container device.

9. Device according to any one of the preceding claims, characterised in that it furthermore comprises:
- a part (14) allowing the insertion of a means of payment into the cabinet;
- a central control unit (12) allowing the checking and recognition of the means of payment;
- means of input/output of information with respect to the user, such as selection buttons (32) and a display part (18);
- the central control unit (12) being capable of checking the payment of an amount chosen by the user, in order to then have delivered to the latter a corresponding portable object by the said dispenser unit.

10. Dispenser device according to Claim 9, characterised in that the part for insertion of payment means (14) is a part for insertion of electronic payment means, in particular by means of bank cards or similar.

11. Method for the installation of a container device for portable objects in an automatic dispenser device, the said method comprising the following steps:
- a) providing a device containing a container device (50) formed from two shells, in which is stacked a stack of portable objects in a predetermined arrangement, the two shells being assembled together according to an assembly which cannot be dismantled without breakage, defining at one of the ends of the container device a transverse outlet slot for the portable objects which is normally obstructed by predetermined obstruction means;
- b) installing the container device (50) in the dispenser device only in the case in which the said container device (50) complies with a predetermined condition relating to the completeness of the assembly (72 and 74) and of the obstruction means, characterised in that the slot is obstructed by means forming a breakable indicator (85), which allows a high degree of security to be conferred on the installation of the said container device in the dispenser device.

12. Method according to Claim 11, characterised in that it furthermore comprises the following steps:
- c) dispensing the first portable object from the container device which has just been installed in the dispenser device,
- d) inserting the first portable object thus dispensed into the dispenser device in order to store identification data relating to the batch of portable objects contained in the container device,
- e) taking into account the identification data of the portable objects thus stored in order to render unusable the portable objects stolen from the dispenser device.
